# EUROPÄISCHE PATENTSCHRIFT

(11) **EP 2 518 001 B1**
(45) Veröffentlichungstag und Bekanntmachung des Hinweises auf die Patenterteilung: **10.07.2013**
(21) Anmeldenummer: 12002555.6
(22) Anmeldetag: 11.04.2012
(51) Int. Cl.: B66F 9/075

(54) **Flurförderzeug mit einer Fahrerkabine**
Industrial truck with a driver's cab
Chariot de manutention doté d'une cabine de conducteur

(30) Priorität: 29.04.2011 DE 102011100918
(43) Veröffentlichungstag der Anmeldung: 31.10.2012
(73) Patentinhaber: Jungheinrich Aktiengesellschaft, 22047 Hamburg (DE)
(72) Erfinder: De Geuss, Adriaan, 29664 Walsrode (DE); Maurer, Bernd, 26160 Bad Zwischenahn (DE)
(74) Vertreter: Hauck Patent- und Rechtsanwälte

(56) Entgegenhaltungen:
- DE-A1- 3 127 019
- DE-A1- 4 138 834
- JP-A- 2005 298 188
- US-A- 3 610 359

## Beschreibung

Die vorliegende Erfindung betrifft ein Flurförderzeug mit einem Antriebsteil, das eine Fahrerkabine mit einem Fahrersitz und ein mit einer Batterieabdeckung verschlossenes Batteriefach aufweist.

Flurförderzeuge, insbesondere elektromotorische Sitzschlepper, für einen Einsatz im Außenbereich mit einer Fahrerkabine auszustatten, ist bekannt. Bei solchen Fahrzeugen befindet sich die Batterie in dem Antriebsteil des Flurförderzeugs kurz vor dessen Antriebsachse und ist durch eine Batterieabdeckung, auf der der Fahrersitz positioniert ist, abgedeckt. Für ein Wechseln der Batterie, beispielsweise beim Mehrschichteinsatz des Fahrzeugs, ist es erforderlich, den Fahrersitz zur Seite zu klappen und die Abdeckung für das Batteriefach zu öffnen, um so die Batterie austauschen zu können, siehe z.B. US 3610359 A1. Die Abdeckung des Batteriefachs kann dabei als Batteriefachdeckel oder als Batteriehaube ausgebildet sein.

Insbesondere bei einer fest montierten Fahrerkabine entstehen hierbei Platzprobleme, da einerseits der Fahrersitz zur Seite geklappt werden und andererseits ein freier Zugang zu dem Batteriefach bestehen muss, um die entladene Batterie entnehmen zu können und eine neue Batterie in das Batteriefach einzusetzen.

Der Erfindung liegt die Aufgabe zugrunde, ein Flurförderzeug mit einer Fahrerkabine bereitzustellen, bei dem die Batterie unterhalb des Fahrersitzes angebracht ist, jedoch durch wenige Handgriffe und mit geringem Kraftaufwand ein freier Zugang zu dem Batteriefach hergestellt werden kann.

Die Aufgabe wird durch ein Flurförderzeug mit den Merkmalen aus Anspruch 1 gelöst. Vorteilhafte Ausgestaltungen bilden den Gegenstand der Unteransprüche.

Das erfindungsgemäße Flurförderzeug besitzt ein Antriebsteil, das eine Fahrerkabine mit einem Fahrersitz aufweist. Ferner ist das Antriebsteil mit einem Batteriefach ausgestattet, das von einer innerhalb der Fahrerkabine angeordneten Batterieabdeckung verschlossen wird.

Das erfindungsgemäße Flurförderzeug besitzt eine Fahrerkabine mit einem feststehenden Frontteil und einem in Längsrichtung des Flurförderzeugs verschieblichen Heckteil. Das Antriebsteil weist eine Führung für das verschiebliche Heckteil auf. In seiner zurückgeschobenen Position gibt das Heckteil den Raum in der Fahrerkabine frei, um einen Batteriewechsel durchzuführen. Bei einem erfindungsgemäßen Flurförderzeug kann ein Zugang zu der Batterieabdeckung in der Fahrerkabine geschaffen werden, indem das Heckteil der Fahrerkabine heckseitig verschoben und somit zumindest der heckseitige Teil der Fahrerkabine freigegeben wird. Als besonders vorteilhaft an einem verschiebbaren Heckteil einer Fahrerkabine erweist sich, dass nur wenige Handgriffe erforderlich sind, um an die Batterieabdeckung zu gelangen. Zudem ist der Kraftaufwand für das Freilegen der Batterieabdeckung in der Fahrerkabine gering.

In einer bevorzugten Ausgestaltung des erfindungsgemäßen Flurförderzeugs besitzt das Frontteil der Fahrerkabine zwei Säulen, die mit dem Antriebsteil starr verbunden sind. Das Frontteil ist derjenige Teil der Fahrerkabine, zu dem der Fahrersitz in einer für eine Benutzung durch den Fahrer vorgesehenen Position weist. Durch das feststehende Frontteil der Fahrerkabine ist der Teil, der für einen Zugang zum Batteriefach bewegt werden muss, kleiner, was den erforderlichen Kraftaufwand reduziert. Bevorzugt besitzt das Frontteil einen Übergang zu einem Dach der Fahrerkabine, so dass das verschiebliche Heckteil der Fahrerkabine nur einen Teil des Kabinendachs aufweist.

In einer bevorzugten Weiterbildung des erfindungsgemäßen Flurförderzeugs weist das Heckteil vier Säulen auf, die einen Dach oder ein Teil des Dachs für die Fahrerkabine tragen. Die vier Säulen erstrecken sich im Wesentlichen vertikal und bilden eine die Fahrerkabine begrenzende Struktur.

In einer bevorzugten Ausgestaltung sind die fahrzeugseitigen Enden der Säulen des Heckteils über Querstreben paarweise miteinander verbunden. Auf diese Weise werden die Säulen des Heckteils relativ zueinander versteift und das Heckteil der Fahrerkabine kann gleichmäßig und in sich stabil bleibend verschoben werden.

In einer bevorzugten Weiterbildung weist die Führung für das Heckteil der Fahrerkabine geneigte Führungsschienen auf, die zur Hinterachse steigend an dem Antriebsteil angeordnet sind. Bei dieser Ausgestaltung wird das Heckteil der Fahrerkabine gegen die Neigung der Führungsschienen in seine geöffnete Position verschoben. Alternativ ist es auch möglich, die Führungsschiene horizontal anzuordnen, wodurch der Krafteinsatz beim Verschieben des Heckteils der Fahrerkabine weiter reduziert wird.

In einer weiteren bevorzugten Ausgestaltung weist die Führung für das Heckteil der Fahrerkabine mindestens eine Führungsstange auf, die an dem Heckteil montiert ist und sich in Verschieberichtung des Heckteils erstreckt. Ferner ist die Führung mit einer Zylinderführung an dem Antriebsteil ausgestattet, in der die Führungsstange des Heckteils verschieblich angeordnet ist. Durch die Verwendung einer Führungsstange, die verschieblich in dem Antriebsteil des Flurförderzeugs gelagert ist, wird das Heckteil der Fahrerkabine in seiner zurückgeschobenen Position abgestützt. Insbesondere im Zusammenspiel mit Führungsschienen, die frontseitig von der Zylinderführung oder in dem Antriebsteil des Flurförderzeugs angeordnet sind, kann das Heckteil der Fahrerkabine beim Zurückschieben in seinem vorderen Bereich durch die Führungsschiene abgestützt und seitlich gesichert werden. Wird das Heckteil der Fahrerkabine weiter zurückgeschoben, wird es an seinem heckseitigen Ende durch die mindestens eine Führungsstange abgestützt.

In einer bevorzugten Ausgestaltung ist in einer zurückgeschobenen Position des Heckteils der Fahrersitz umklappbar, so dass das Batteriefach für einen Austausch der Batterie freiliegt. Diese Ausgestaltung ist besonders dann vorteilhaft, wenn der Fahrersitz in der Fahrerkabine so montiert ist, dass seine Sitzfläche das Batteriefach ganz oder teilweise bedeckt. In dieser Ausgestaltung wird ein freier Zugang zum Batteriefach geschaffen, indem der Fahrersitz beiseite geklappt wird. Das Heckteil der Fahrerkabine wird hierfür ausreichend weit zurückgeschoben, um den Fahrersitz umzuklappen und das Batteriefach freizulegen. Hierbei kann der Fahrersitz zum Frontteil der Fahrerkabine hin oder zum Heckteil der Fahrerkabine geklappt werden. Auch kann ein Sitzteil und/oder ein Rückteil des Fahrersitzes geklappt werden.

In einer bevorzugten Ausgestaltung ist das Flurförderzeug als ein elektromotorischer Sitzschlepper ausgebildet. Gerade bei einem Sitzschlepper wird häufig aus konstruktiven Gründen die Batteriefachabdeckung in der Fahrerkabine ganz oder teilweise durch den Fahrersitz verdeckt.

Eine bevorzugte Ausgestaltung der Erfindung wird nachfolgend anhand eines Ausführungsbeispiels näher erläutert. Es zeigt:
- Fig. 1: eine erste Ausgestaltung eines Sitzschleppers mit zurückgeschobenem Heckteil der Fahrerkabine in einer perspektivischen Ansicht und
- Fig. 2: eine zweite Ausgestaltung eines Sitzschleppers mit geöffneter Batteriehaube in einer perspektivischen Ansicht von der Seite,
- Fig. 3: den Sitzschlepper aus Fig. 2 in einer perspektivischen Ansicht von der anderen Seite,
- Fig. 4: den Sitzschlepper aus Fig. 2 in einer perspektivischen Ansicht von hinten und
- Fig. 5: eine Detailansicht der Führungsstange mit Lagerblock.

Fig. 1 zeigt einen elektromotorischen dreirädrigen Sitzschlepper 10, der ein Antriebsteil 12 besitzt. Die Erfindung kann selbstverständlich auch bei jedem anderen Flurförderzeug, das eine Fahrerkabine besitzt, verwirklicht werden. Der Antriebsteil 12 besitzt zwei angetriebene Hinterräder, von denen die Radlager 14 dargestellt sind und ein gelenktes Vorderrad 16. Die elektromotorischen Antriebe für das Fahrzeug befinden sich in dem Antriebsteil 12. Ferner besitzt das Antriebsteil 12 einen Aufbau 18, in dem das Batteriefach mit der Batterie angeordnet ist. An dem Aufbau 18 ist der Fahrersitz 20 vorgesehen, von dem aus ein Fahrer das Fahrzeug über ein Lenkrad 22 und weitere im Frontbereich angeordnete Bedienelemente 24 betätigen kann. Der Fahrersitz 20 ist auf einer Batteriefachhaube befestigt, über die das Batteriefach zugänglich ist. Die Batteriefachhaube bildet das Aufbauteil 18.

Der dargestellte Sitzschlepper 10 besitzt eine Fahrerkabine 26, die ein Frontteil 28 und ein Heckteil 30 aufweist. Das Frontteil 28 besitzt zwei parallel zueinander verlaufende Säulen 32, die im seitlichen Bereich einer Frontschürze 34 mit dem Antriebsteil oder dem Rahmen des Antriebsteils verbunden sind. Zwischen den Säulen 28 des Frontteils ist im Bereich des Kabinendachs eine Abdeckung 36 vorgesehen. Die Säulen 32 beschreiben im Bereich der Abdeckung 36 ungefähr eine 90°-Biegung, so dass die freien Enden 38 der Säulen 32 im Wesentlichen vertikal verlaufen.

Je nach Ausgestaltung der Fahrerkabine kann zwischen den Säulen 32 unterhalb der Abdeckung 36 eine Frontscheibe vorgesehen sein.

Das Heckteil 30 der Fahrerkabine besitzt ein Paar von Mittelsäulen 40 und ein Paar von Hecksäulen 42. Die Mittelsäulen 42 verlaufen im Wesentlichen vertikal. Die Hecksäulen 42 verlaufen ebenfalls ungefähr vertikal, besitzen allerdings in dem dargestellten Beispiel eine Neigung hin zu den Mittelsäulen 40. An ihrem fahrzeugseitigen Ende sind die Mittelsäule 40 und die Hecksäule 42 jeweils mit einer Querstrebe 44 miteinander verbunden. Ebenso ist zwischen dem fahrzeugseitigen Ende der Hecksäulen 42 eine Heckquerstrebe 46 angeordnet. An ihren zum Dach der Fahrerkabine weisenden Enden sind jeweils die Mittelstreben 40 mit der auf der entsprechenden Seite angeordneten Heckstrebe 42 über eine oben liegende Längsstrebe 48 miteinander verbunden. Die Längsstrebe 48 steht an ihrem zur Front der Fahrerkabine weisenden Ende über die Mittelstrebe 40 hervor. An ihrem heckseitigen Ende ist die Längsstrebe 48 endseitig mit der Hecksäule 42 verbunden.

Die Fahrerkabine ist über eine auf jeder Seite an dem Antriebsteil 12 angeordnete Führungsschiene 50 in Fahrzeugslängsrichtung verschieblich. Das dargestellte Ausführungsbeispiel zeigt eine Führungsschiene 50, die im Bereich der Hinterräder 14 höher als im Frontbereich liegt. Hierdurch muss das Heckteil 26 der Fahrerkabine entgegen der Schwerkraft zurückgeschoben werden. Alternativ ist es auch möglich, die Führungsschiene 50 horizontal anzuordnen, wodurch der Kraftaufwand zum Zurückschieben des Heckteils verringert wird. In Fig. 1 ist die zurückgeschobene

Position des Heckteils dargestellt. In dieser Position befindet sich die Mittelsäule 40 hecksseitig des Fahrersitzes 20, so dass ein freier Zugang zu dem Batteriefach unter dem Fahrersitz besteht. Bevorzugt sind Rastmittel in oder an der Führungsschiene 50 vorgesehen, die das Heckteil in seiner zurückgezogenen Position halten. Auch für die vorgeschobene Position (nicht dargestellt) können Rastmittel an oder in der Führungsschiene 50 vorgesehen sein, um ein unbeabsichtigtes Zurückschieben des Heckteils zu verhindern. Auch zwischen der Längsstrebe 48 und dem freien Ende des Frontteils 38 können Verbindungsmittel vorgesehen sein, die das Heckteil in seiner vorgeschobenen Position mit dem Frontteil im Bereich des Kabinendachs verbinden, um ein gegen herabstürzende Gegenstände sicherndes Dach zu bilden.

Fign. 2 bis 5 zeigen in perspektivischen Ansichten eine zweite Ausgestaltung eines elektromotorischen, dreirädrigen Sitzschlepper, bei dem gleiche Bauteile, wie in dem Sitzschlepper aus Fig. 1, mit gleichen Bezugszeichen versehen sind. Fig. 2 zeigt das Heckteil 30 der Fahrerkabine 26 in seiner zurückgeschobenen Position. Das Heckteil der Fahrerkabine besitzt zusätzlich Scharniere 52 für eine Tür (nicht dargestellt) Im Inneren ist ein Batteriefach 56 zu erkennen, das die Batterie aufnimmt. Das Batteriefach 56 wird durch eine Batteriehaube 58 verdeckt, die das Batteriefach umgibt und verschließt. Auf der Batteriehaube 58 ist der Fahrersitz 20 befestigt. Das Heckteil 30 der Fahrerkabine 26 ist auf der in Fig. 2 sichtbaren Seite des Sitzschleppers über eine horizontal angeordnete Führungsschiene 50 geführt. Das Heckteil 30 besitzt auf der Innenseite seiner Mittelstrebe 40 eine Verriegelung 62, die in der geschlossenen Position des Heckteils die Schiene 50 hintergreift und das Heckteil in seiner Position sichert.

Ferner ist in Fig. 2 zu erkennen, dass das Heckteil 30 im Bereich des Kabinendaches mit vorstehenden Verriegelungselementen 64 ausgestattet ist, um das Heckteil 30 an dem Frontteil 28 in der geschlossenen Position zu vernegeln.

Fig. 3 zeigt den Sitzschlepper aus Fig. 2 in einer Ansicht von der anderen Seite. Die Schiene 51 ist auf dieser Seite portalförmig ausgebildet, um einen seitlichen Zugang zu dem Batteriefach 56 zu erlauben. Das Heckteil 30 besitzt eine der Führungsschiene 51 entsprechende Kontur 66, die im geschlossenen Zustand der Fahrerkabine vollständig auf der Führungsschiene 51 aufliegt.

Fig. 4 zeigt den Sitzschlepper aus Fig. 2 in einer Ansicht von hinten. Deutlich zu erkennen sind zwei vorstehende Führungsstangen 68, die starr mit dem Heckteil 30 verbunden sind und sich in Fahrzeuglängsrichtung erstrecken. Die Führungsstangen 68 sind endseitig an der Heckquerstrebe 46 befestigt. Das zum Antriebsteil weisende Ende der Führungsstange ist in einem in Fig. 5 dargstellten Lagerbock 70 geführt. Der Lagerbock 70 ist fest mit dem Antriebsteil verbunden. Die Führungsstange 68 besitzt an ihrem fahrzeugseitigen Ende einen Anschlag 72, der ein Herausziehen der Führungsstange 68 aus dem Lagerbock 70 verhindert. Die Führungsstangen 68 stützen das Heckteil der Fahrerkabine in der zurückgezogenen Position ab.

## Patentansprüche

1. Flurförderzeug (10) mit einem Antriebsteil (12), das eine Fahrerkabine (26) mit einem Fahrersitz (20) und ein mit einer Batterieabdeckung verschlossenes Batteriefach (56) aufweist, **dadurch gekennzeichnet, dass** die Fahrerkabine (26) ein feststehendes Frontteil (28) und ein verschiebliches Heckteil (30) aufweist, und das Antriebsteil (12) eine Führung (50) für das verschiebliche Heckteil besitzt, um die Batterieabdeckung in der Fahrerkabine (26) in einer zurückgeschobenen Position des Heckteils für einen Batteriewechsel freizugeben.

2. Flurförderzeug nach Anspruch 1, **dadurch gekennzeichnet, dass** das Frontteil (28) zwei Säulen (32) aufweist, die mit dem Antriebsteil (12) starr verbunden sind.

3. Flurförderzeug nach Anspruch 2, **dadurch gekennzeichnet, dass** das Frontteil (28) einen Übergang zu einem Dach der Fahrerkabine (26) aufweist.

4. Flurförderzeug nach einem der Ansprüche 1 bis 3, **dadurch gekennzeichnet, dass** das Heckteil (26) vier Säulen (40, 42) aufweist, die ein Dach oder einen Teil des Dachs für die Fahrerkabine (26) tragen.

5. Flurförderzeug nach Anspruch 4, **dadurch gekennzeichnet, dass** die fahrzeugseitigen Enden der Säulen (42) des Heckteils (30) über Querstreben (40, 46) paarweise miteinander verbunden sind.

6. Flurförderzeug nach einem der Ansprüche 1 bis 5, **dadurch gekennzeichnet, dass** die Führung (50) für das Heckteil (30) Führungsschienen aufweist, die geneigt zur Hinterachse ansteigend verlaufen.

7. Flurförderzeug nach einem der Ansprüche 1 bis 5, **dadurch gekennzeichnet, dass** die Führung (50) für das Heckteil Führungsschienen aufweist, die im Wesentlichen horizontal verlaufen.

8. Flurförderzeug nach einem der Ansprüche 1 bis 7, **dadurch gekennzeichnet, dass** die Führung mindestens eine Führungsstange aufweist, die an dem Heckteil montiert ist und sich in Verschieberichtung des Heckteils erstreckt, und dass die Führung ferner eine Zylinderführung an dem Antriebsteil aufweist, in der die Führungsstange des Heckteils verschieblich angeordnet ist.

9. Flurförderzeug nach einem der Ansprüche 1 bis 8, **dadurch gekennzeichnet, dass** in einer zurückgeschobenen Position des Heckteils (30) der Fahrersitz (20) umklappbar ist und das Batteriefach freigibt.

10. Flurförderzeug nach einem der Ansprüche 1 bis 9, **dadurch gekennzeichnet, dass** das Flurförderzeug als ein elektromotorischer Sitzschlepper ausgebildet ist.

## Claims

1. An industrial truck (10) with a drive part (12), which has a driver's cab (26) with a driver's seat (20) and a battery compartment (56) closed with a battery cover, **characterized in that** the driver's cab (26) has a fixed front part (28) and a displaceable rear part (30), and the drive part (12) has a guide (50) for the displaceable rear part, in order to release the battery cover in the driver's cab (26) in a pushed-back position of the rear part for a battery change.

2. The industrial truck according to claim 1, **characterized in that** the front part (28) has two columns (32), which are rigidly connected with the drive part (12).

3. The industrial truck according to claim 2, **characterized in that** the front part (28) has a transition to a roof of the driver's cab (26).

4. The industrial truck according to one of claims 1 through 3, **characterized in that** the rear part (26) has four columns (40, 42), which carry a roof or a part of the roof for the driver's cab (26).

5. The industrial truck according to claim 4, **characterized in that** the vehicle-side ends of the columns (42) of the rear part (30) are connected with each other in pairs via cross members (40, 46).

6. The industrial truck according to one of claims 1 through 5, **characterized in that** the guide (50) for the rear part (30) has guide rails, which run rising and tilted towards the rear axle.

7. The industrial truck according to one of claims 1 through 5, **characterized in that** the guide (50) for the rear part has guide rails, which run substantially horizontally.

8. The industrial truck according to one of claims 1 through 7, **characterized in that** the guide has at least one guide rod, which is mounted on the rear part and extends in the direction of displacement of the rear part, and **in that** the guide also has a cylinder guide on the drive part, in which the guide rod of the rear part is arranged in a displaceable manner.

9. The industrial truck according to one of claims 1 through 8, **characterized in that**, in a pushed-back position of the rear part (30), the driver's seat (20) folds down and releases the battery compartment.

10. The industrial truck according to one of claims 1 through 9, **characterized in that** the industrial truck is designed as an electromotive seated hauler.

## Revendications

1. Chariot de manutention (10) avec un élément d'entraînement (12), comportant une cabine de conducteur (26) avec un siège de conducteur (20) et un compartiment de batterie (56) fermé par un couvercle de batterie, **caractérisé en ce que** la cabine de conducteur (26) comporte une partie avant fixe (28) et une partie arrière déplaçable (30), et l'élément d'entraînement (12) possède un guidage (50) pour la partie arrière déplaçable, permettant de libérer le couvercle de batterie dans la cabine de conducteur (26) dans une position rétractée de la partie arrière, en vue du remplacement de la batterie.

2. Chariot de manutention selon la revendication 1, **caractérisé en ce que** la partie avant (28) comporte deux colonnes (32) reliées rigidement à l'élément d'entraînement (12).

3. Chariot de manutention selon la revendication 2, **caractérisé en ce que** la partie avant (28) comporte une transition vers un toit de la cabine de conducteur (26).

4. Chariot de manutention selon l'une des revendications 1 à 3, **caractérisé en ce que** la partie arrière (26) comporte quatre colonnes (40, 42) portant un toit ou une partie du toit pour la cabine de conducteur (26).

5. Chariot de manutention selon la revendication 4, **caractérisé en ce que** les extrémités côté véhicule des colonnes (42) de la partie arrière (30) sont reliées entre elles par paires à l'aide d'entretoises (40, 46).

6. Chariot de manutention selon l'une des revendications 1 à 5, **caractérisé en ce que** le guidage (50) destiné à la partie arrière (30) comporte des rails de guidage s'étendant de façon inclinée en remontant vers l'axe arrière.

7. Chariot de manutention selon l'une des revendications 1 à 5, **caractérisé en ce que** le guidage (50) destiné à la partie arrière comporte des rails de guidage s'étendant essentiellement horizontalement.

8. Chariot de manutention selon l'une des revendications 1 à 7, **caractérisé en ce que** le guidage comporte au moins une tige de guidage montée sur la partie arrière et s'étendant dans le sens de déplacement de la partie arrière, et **en ce que** le guidage comporte en outre un guidage cylindrique sur l'élément d'entraînement, dans lequel la tige de guidage de la partie arrière est disposée de façon déplaçable.

9. Chariot de manutention selon l'une des revendications 1 à 8, **caractérisé en ce que** dans une position rétractée de la partie arrière (30), le siège de conducteur (20) est rabattable et libère le compartiment de batterie.

10. Chariot de manutention selon l'une des revendications 1 à 9, **caractérisé en ce que** le chariot de manutention est conçu comme un chariot tracteur électromoteur à siège.
